# EUROPÄISCHE PATENTANMELDUNG

(11) **EP 2 090 823 A1**
(43) Veröffentlichungstag der Anmeldung: **19.08.2009**
(21) Anmeldenummer: 09000057.1
(22) Anmeldetag: 06.01.2009
(51) Int. Cl.: F21V 7/04, F21V 7/09

(54) **Leuchte zur Ausleuchtung von Gebäudeflächen**

(30) Priorität: 13.02.2008 DE 102008009013
(71) Anmelder: ERCO GmbH, 58507 Lüdenscheid (DE)
(72) Erfinder: Görres, Markus, Dr., 44147 Dortmund (DE)
(74) Vertreter: Ostriga, Sonnet, Wirths & Roche

(57) **Zusammenfassung**

Beschrieben und dargestellt ist eine Leuchte (10) zur Ausleuchtung von Gebäudeflächen (19), umfassend ein Leuchtengehäuse (26), in dem ein schalenförmiges und hinsichtlich seiner äußeren Bauform um eine Mittellängsachse (M) im wesentlichen rotationssymmetrisch ausgebildetes Reflektorelement (11) angeordnet ist, dessen Innenseite (16) zur Erzielung einer nicht-rotationssymmetrischen Lichtverteilung auf der Gebäudefläche mit zahlreichen Segmenten (15) besetzt ist.

Die Besonderheit besteht darin, dass das Leuchtengehäuse ein Drehlager (29) für das Reflektorelement aufweist, um eine Drehung des Reflektorelementes um seine Mittellängsachse zu ermöglichen, und dass an dem Leuchtengehäuse ein Einrichtung zur Dreharretierung (30) des Reflektorelementes angeordnet ist, die eine eingestellte Drehposition des Reflektorelementes relativ zu dem Leuchtengehäuse sichert.

## Beschreibung

Die Erfindung betrifft eine Leuchte zur Ausleuchtung von Gebäudeflächen gemäß dem Oberbegriff des Anspruches 1.

Aus der deutschen Patentanmeldung DE 10 2004 042 915 A1 der Anmelderin geht eine Leuchte zur Ausleuchtung von Gebäudeflächen hervor, bei der ein schalenförmiges und hinsichtlich seiner äußeren Bauform um eine Mittellängsachse im Wesentlichen rotationssymmetrisch ausgebildetes Reflektorelement beschrieben ist. Die Innenseite des Reflektorelementes ist zur Erzielung einer homogenen, rotationssymmetrischen Lichtverteilung der Gebäudefläche mit zahlreichen Segmenten, sogenannten Facetten, besetzt. Jedes Segment weist eine individuell berechnete Oberfläche auf und ist in aufwendigen Computersimulationen hinsichtlich seiner Oberflächenform optimiert worden.

In der deutschen Patentanmeldung DE 10 2007 035 528 A1, der deutschen Patentanmeldung DE 10 2007 035 396 A1 sowie der deutschen Patentanmeldung DE 10 2007 044 963 A1, die sämtlich auf die Anmelderin zurückgehen und die nachveröffentlichten Stand der Technik darstellen, sind jeweils Leuchten gemäß dem Oberbegriff des Anspruches 1 beschrieben. Hier sind jeweils in einem Leuchtengehäuse Reflektorelemente angeordnet, die eine im Wesentlichen rotationssymmetrisch ausgebildete äußere Bauform aufweisen, mit denen aber nicht-rotationssymmetrische Lichtverteilungen auf einer Gebäudefläche erzielbar sind.

Zur Vermeidung von Wiederholungen und auch zum Zwecke der Bezugnahme, auch auf einzelne Merkmale, wird hiermit der Inhalt der vorerwähnten vorveröffentlichten Patentanmeldung und der Inhalt der drei nachveröffentlichten Patentanmeldungen der Anmelderin in den Inhalt der vorliegenden Patentanmeldung mit eingeschlossen.

Der Erfindung liegt die Aufgabe zugrunde, eine Leuchte nach dem Oberbegriff des Anspruches 1 derartig weiterzubilden, dass eine komfortable und sichere Bedienung möglich wird.

Die Erfindung löst diese Aufgabe mit den Merkmalen des Anspruches 1, insbesondere mit denen des Kennzeichenteils, und ist demgemäß dadurch gekennzeichnet, dass das Leuchtengehäuse ein Drehlager für das Reflektorelement aufweist, um eine Drehung des Reflektorelementes um seine Mittellängsachse zu ermöglichen, und dass an dem Leuchtengehäuse ein Einrichtung zur Dreharretierung des Reflektorelementes angeordnet ist, die eine eingestellte Drehposition des Reflektorelementes relativ zu dem Leuchtengehäuse sichert.

Das Prinzip der Erfindung besteht darin, eine Drehbarkeit des Reflektorelementes in einer Vormontageposition am Leuchtengehäuse zu gewährleisten, wobei das Reflektorelement in seiner VormontagePosition um seine Mittellängsachse drehbar ist. Hierdurch kann die nicht-rotationssymmetrische Lichtverteilung auf der Gebäudefläche ausgerichtet werden. Anschließend kann durch die Einrichtung zur Dreharretierung des Reflektorelementes die gewünschte, eingestellte Dreh-Position festgelegt und auf diese Weise gesichert werden. Damit wird eine besonders komfortable Handhabung und Justage möglich. Zugleich gewährt die Einrichtung zur Dreharretierung eine dauerhafte Beibehaltung der eingestellten Position, so dass keine Nachjustage erforderlich ist.

Die Erfindung bezieht sich auf jede Leuchte zur Ausleuchtung von Gebäudeflächen. Hierunter werden auch Leuchten verstanden, die Gebäudeteilflächen oder Außenflächen, gegebenenfalls auch Objekte, wie Gemälde oder Statuen, ausleuchten.

Die erfindungsgemäße Leuchte umfasst ein Leuchtengehäuse beliebiger Bauform. Vorzugsweise ist das Leuchtengehäuse aus einem formsteifen, beispielsweise metallischen Werkstoff gebildet und nimmt das Reflektorelement vollständig auf. Weiter vorzugsweise ist das Reflektorelement im montierten Zustand vollständig innerhalb einer Hüllkurve des Leuchtengehäuses angeordnet und ragt nicht aus dem Leuchtengehäuse heraus.

Innerhalb des Leuchtengehäuses ist ein Reflektorelement anordenbar. Das Reflektorelement weist eine äußere Bauform oder Wandung auf, die eine Schalenform besitzt. Die Ausbildung des Reflektorelementes ist hinsichtlich seiner Grundform im Wesentlichen rotationssymmetrisch um seine Mittellängsachse getroffen. Im Querschnitt weist das Reflektorelement vorzugsweise eine im Wesentlichen parabol-förmige Bauform auf. Es erstreckt sich von einem Scheitelbereich zu einem freien Rand oder Kragen. Im Bereich des freien Randes, also nahe an der Lichtaustrittsstelle, weist das Reflektorelement beispielsweise einen flanschartigen, umlaufenden, die Lichtaustrittsöffnung umgebenden Kragen auf, der auch der Befestigung des Reflektorelementes am Leuchtengehäuse dienen kann. Im Scheitelbereich ist eine Durchstecköffnung für ein Leuchtmittel, d.h. für eine Lampe, vorgesehen.

Auf der hochreflektiv ausgebildeten Innenseite des Reflektorelementes ist eine Vielzahl von Segmenten angeordnet. Die Segmente weisen vorzugsweise jeweils eine zum Innenraum des Reflektorelementes hin gerichtete, gewölbte Oberfläche auf. Die Oberflächen der einzelnen Segmente sind individuell unterschiedlich gewölbt, um eine gewünschte, um die Mittellängsachse des Reflektorelementes nicht rotationssymmetrisch ausgebildete Lichtverteilung auf der Gebäudefläche erzielen zu können. Die Anordnung der Segmente kann beispielsweise derart getroffen sein, dass identisch ausgebildete Segmente in nicht rotationssymmetrischer Weise entlang der Innenfläche des Reflektorelementes angeordnet sind.

Es kann auch vorgesehen sein, dass nur einige Umfangsabschnitte der Innenseite des Reflektorelementes mit Segmenten besetzt sind, während die übrigen Abschnitte der Innenfläche des Reflektorelementes glatt ausgebildet oder jedenfalls frei von Segmenten belassen sind.

Alternativ und vorzugsweise ist die gesamte Innenseite des Reflektorelementes mit Segmenten besetzt, wobei entlang unterschiedlicher Umfangsbereiche der Innenumfangsfläche des Reflektorelementes unterschiedliche Segmente, beispielsweise mit unterschiedlich gewölbten Oberflächen, unterschiedlichen Größen, unterschiedlichen Radien oder unterschiedlichen Anordnungsmustern vorgesehen sind.

Im montierten Zustand durchsteckt das Leuchtmittel eine Durchgriffsöffnung im Scheitelbereich des Reflektorelementes. Ausgehend von dem Leuchtmittel wird zumindest ein wesentlicher Teil der emittierten Lichtanteile zunächst an den Oberflächen der Segmente reflektiert, bevor die Lichtanteile auf die Gebäudefläche treffen. Infolge der individuellen Ausrichtung der Oberflächen der Segmente und der individuellen Oberflächenkrümmungen der Segmente wird eine nicht-homogene Ausleuchtung der Gebäudefläche erzielt. Beispielsweise kann eine ovale oder langgestreckte Lichtverteilungskurve erzielt werden. Mit einem Reflektorelement im Wesentlichen rotationssymmetrischer, äußerer Bauform und einer beispielsweise kreisrunden Lichtaustrittsöffnung des Leuchtengehäuses kann eine von der Kreisform abweichende Kontur der Lichtverteilungskurve oder eine entlang einer beliebigen Kontur inhomogene Ausleuchtung der Gebäudefläche erreicht werden.

Erfindungsgemäß ist an der Leuchte ein Drehlager für das Reflektorelement angeordnet. Das Drehlager kann jede Art von Einrichtung sein, die eine Drehbarkeit des am Leuchtengehäuses vormontiert angeordneten Reflektorelementes bereitstellt. Als Drehlager kommen beispielsweise Schulterflächen oder Gleitflächen in Betracht, die die gewünschte Drehbarkeit zulassen. Das Reflektorelement kann auf diese Weise um seine Mittellängsachse herum gedreht werden, vorzugsweise in jede beliebige 360°-Umfangsposition gedreht werden.

Vorzugsweise ist das Reflektorelement um wenigstens 360° relativ zu dem Leuchtengehäuse drehbar.

Bei einer alternativen Ausgestaltung der Erfindung ist das Reflektorelement nur entlang eines Umfangswinkelbereiches, von beispielsweise 90°, relativ zu dem Leuchtengehäuse drehbar. Die Drehbewegung kann durch Anschläge einseitig oder zweiseitig begrenzt sein.

An der Leuchte ist erfindungsgemäß des Weiteren eine Einrichtung zur Dreharretierung angeordnet. Diese Einrichtung ermöglicht, eine gewählte Drehposition des Reflektorelementes zu sichern und zu arretieren. Die eingestellte Umfangsposition des Reflektorelementes kann auf diese Weise dauerhaft beibehalten gewährleistet werden.

Beispielsweise bei einer an einer hohen Decke montierten, erfindungsgemäßen Leuchte kann eine Bedienperson, zum Beispiel auf einer hohen Leiter stehend, das vormontierte Reflektorelement von Hand drehen, beispielsweise auch bei eingeschalteter Lampe, und unmittelbar beobachten, ob der gewünschte Effekt auf der Gebäudefläche eintritt. Ist die gewünschte Drehposition des Reflektorelementes bzw. die gewünschte Drehposition der Lichtverteilungskurve auf der auszuleuchtenden Gebäudefläche erreicht, kann die Bedienperson das Reflektorelement loslassen und die Einrichtung zur Dreharretierung zum Zwecke einer Feststellung des Reflektorelementes betätigen.

Beispielsweise kann die Einrichtung zur Dreharretierung eine Feststellschraube oder ein anderes, geeignetes Spannelement oder Arretierelement umfassen. Hierbei kann die Einrichtung zur Dreharretierung vorzugsweise eine Klemmfläche aufweisen, die das Reflektorelement eine Gegenklemmfläche vorspannen kann.

Von der Erfindung ist auch umfasst eine Anordnung, bei der das Reflektorelement gegen einen in Lichtaustrittsöffnung vorn liegenden Haltekragen von einem oder mehreren Federelementen beaufschlagt wird. Eine Änderung der Drehposition des Reflektorelementes kann beispielsweise dadurch erfolgen, dass das Reflektorelement gegen die Kraft des Federelementes, z.B. in Lichtaustrittsrichtung nach hinten, verlagert oder gedrückt und anschließend gedreht wird. Ist die gewünschte Drehposition erreicht, lässt die Bedienperson das Reflektorelement einfach los, so dass das Federelement wiederum Kraft auf das Reflektorelement ausüben kann und auf diese Weise eine eingestellte Drehposition das Reflektorelement sichern kann.

Weiter ist von der Erfindung umfasst, dass das Reflektorelement auch gemeinsam mit einem an einem Leuchtengehäuse montierbaren Haltering oder Klemmring drehbar ausgebildet ist und das Leuchtengehäuse ein Drehlager für den Klemmring bereitstellt. Klemmring und Reflektorelement können bei dieser Ausgestaltung der Erfindung gemeinsam um die Mittellängsachse des Reflektorelementes gedreht werden. In diesem Fall erfolgt eine Einstellung und Sicherung der Drehposition des Klemmringes oder Halterings relativ zu dem feststehenden Leuchtengehäuse. Das Reflektorelement ist bei dieser Ausgestaltung der Erfindung nicht relativ zu dem Haltering oder Klemmring drehbar, sondern nur gemeinsam mit diesem drehbar.

Schließlich ist vorstellbar, dass das Leuchtengehäuse einen lösbar befestigbaren Haltekörper, zum Beispiel einen Klemmring, Haltering oder Montagering umfasst, und dass das Reflektorelement relativ zu dem Haltekörper drehbar ist. In diesem Falle kann das Drehlager für das Reflektorelement z.B. auch von dem Haltekörper bereitgestellt sein. Der Haltekörper wird in diesem Falle als Bestandteil des Leuchtengehäuses angesehen.

Insbesondere kann der Haltekörper auch von einem Wechselreflektorring bereitgestellt werden. Als Wechselreflektorring wird beispielsweise ein Element bezeichnet, welches das Reflektorelement drehbar gelagert hält und das lösbar an dem Leuchtengehäuse befestigbar ist, beispielsweise bajonettartig verriegelbar ist.

Das Drehlager kann Schulterflächen umfassen, an denen entsprechende Gegenschulterflächen des Reflektorelementes - oder eines Halterings - anliegen. Vorzugsweise sind Schulterflächen an wenigstens drei voneinander beanstandeten Stellen vorgesehen, so dass eine flächige Auflage entlang einer definierten Ebene möglich wird. Schulterflächen können sich allerdings auch in Umfangsrichtung um das Reflektorelement herum erstrecken.

An dem Reflektorelement ist, vorzugsweise an seinem freien Randbereich, ein Kragen angeordnet. Der Kragen ermöglicht eine besonders einfache Festlegung des Reflektorelementes an einem Leuchtengehäuse. Auch ermöglicht die Bereitstellung eines Kragens eine besonders einfache Unterbringung von Drehpositionsmarken.

Vorzugsweise besteht das erfindungsgemäße Reflektorelement aus Aluminium und ist durch einen Drückvorgang, wie in den eingangs erwähnten Patentanmeldungen des Anmelders ausführlich beschrieben, hergestellt worden. Dies ermöglicht auf besonders einfache Weise die Bereitstellung eines umlaufenden Kragens am freien Randbereich des Reflektorelementes.

Die Einrichtung zur Dreharretierung kann eine Klemmfläche aufweisen, mit der das Reflektorelement gegen eine Gegenklemmfläche spannbar ist. Beispielsweise kann die Klemmfläche an einem in Lichtaustrittsöffnung vorne angeordneten Klemmring oder Haltering angeordnet sein und die Gegenklemmfläche am Leuchtengehäuse. So kann der Klemmring beispielsweise gegen das Gehäuse verschraubt werden und dabei das Reflektorelement zugleich mit vorspannen oder klemmen oder haltern. Das Reflektorelement kann auf diese Weise gegen die Gegenklemmfläche gespannt werden. Beispielsweise kann der zuvor beschriebene Kragen zwischen Klemmfläche und Gegenklemmfläche eingeklemmt werden.

Bei einer Ausgestaltung der Erfindung weist die Einrichtung zur Dreharretierung wenigstens ein Federelement auf. Dieses kann eine Spannkraft auf das Reflektorelement ausüben und durch diese Kraft eine eingestellte Drehposition des Reflektorelementes relativ zu dem Leuchtengehäuse sichern. Unter Ausübung der Spannkraft kann das Reflektorelement gegen eine Haltefläche gedrückt werden. Zur Aufhebung der Dreharretierposition muss eine der Spannkraft der Feder entgegen gerichtete und diese übersteigende Gegenkraft ausgeübt werden. Anschließend kann durch Ausübung der Gegenkraft das Reflektorelement um seine Mittellängsachse gedreht werden, bis eine neue gewünschte Drehposition des Reflektorelementes erzielt ist.

Die zahlreichen Segmente weisen jeweils eine zum Innenraum des Reflektorelementes hin gewölbte Oberfläche auf. Die Wölbungen der einzelnen Oberfläche können in aufwendigen Computer-Simulationen optimiert werden. Vorzugsweise ist hier jede Oberfläche zweifach gewölbt. Es besteht die Möglichkeit, sphärische, asphärische, oder auch zylindrische Segmentoberflächen einzusetzen. Auch können die Segmente teilweise hinterschnitten sein, wie dies z.T. in den eingangs beschriebenen nachveröffentlichten Patentanmeldungen des Anmelders beschrieben ist.

Gemäß einer Ausgestaltung der Erfindung ist in dem Innenraum des Reflektorelementes eine Lampe anordenbar. Vorzugsweise ist eine einzige Lampe durch eine Durchstecköffnung im Scheitelbereich des Reflektorelementes hindurchsteckbar. Weiter vorteilhaft handelt es sich bei der Lampe um ein Leuchtmittel mit einem kleinen Entladungsvolumen oder Licht emittierenden Volumen, so dass von einer im Wesentlichen punktförmigen Lichtquelle gesprochen werden kann. Weiter vorteilhaft ist das Entladungsvolumen oder Licht emittierende Volumen des Leuchtmittels im Wesentlichen im Brennpunkt oder nahe des Brennpunktes des Reflektorelementes anordenbar.

Die Durchstecköffnung weist vorzugsweise einen Innendurchmesser auf, der größer ist als der Außendurchmesser der Lampe. Auf diese Weise kann die Lampe an einem Lampensockel relativ zu dem Leuchtengehäuse fest gehaltert sein, während das Reflektorelement zum Zwecke einer Ausrichtung der Lichtverteilung um seine Mittellängsachse drehbar ist. Hierdurch kann bei eingeschalteter Lampe eine Drehung des Reflektorelementes um seine Mittellängsachse zum Zwecke der Ausrichtung des Reflektorelementes erfolgen.

Die Erfindung löst die gestellte Aufgabe darüber hinaus mit den Merkmalen des Anspruches 13.

Das Prinzip der Erfindung besteht im Wesentlichen darin, dass das Reflektorelement eine Drehpositionsmarke und der Aufnahmesitz für das Reflektorelement wenigstens eine Gegendrehpositionsmarke aufweist. Die Drehpositionsmarke und die Gegendrehpositionsmarke müssen in Überdeckung gebracht werden, um ein axiales Einsetzen des Reflektorelementes in das Leuchtengehäuse zu ermöglichen. Damit wird wenigstens eine definierte Drehposition des Reflektorelementes relativ zu dem Leuchtengehäuse erzielt.

Auf diese Weise kann beispielweise ein Lichtplaner zuvor festlegen, welche Position das Leuchtengehäuse einnehmen muss. Bei der Montage vor Ort muss das Reflektorelement dann nur noch derartig eingesetzt werden, dass die reflektorelementseitige Drehpositionsmarke in Überdeckung zu der leuchtengehäuseseitigen Gegendrehpositionsmarke ausgerichtet ist.

Bei einer Ausgestaltung dieser Erfindung ist eine Drehbarkeit des Reflektorelementes relativ zu dem Aufnahmesitz ausgeschlossen. Insoweit ist überhaupt nur eine einzige, durch Drehpositionsmarke und Gegendrehpositionsmarke festgelegte Drehposition des Reflektoreiementes in dem Aufnahmesitz möglich.

Bei einer alternativen Ausgestaltung dieser Erfindung wird eine Drehbarkeit des Reflektorelementes relativ zu dem Aufnahmesitz grundsätzlich von der Drehpositionsmarke und der Gegendrehpositionsmarke nicht behindert. Hier dienen Drehpositionsmarke und Gegendrehpositionsmarke nur dazu, eine bestimmte Drehposition durch eine Bedienperson z. B. visuell überprüfen zu können.

Bezüglich der Begriffsdefinitionen der Merkmale des Anspruches 13 wird auf die obigen zu Anspruch 1 und dem nachfolgenden Ansprüchen geltenden Begriffdefinitionen verwiesen.

Als Aufnahmesitz für das Reflektorelement im Sinne der vorliegenden Patentanmeldung wird jede Struktur bezeichnet, die das Reflektorelement fassen oder aufnehmen kann. Insbesondere wird als Aufnahmesitz der Bereich der Wandungen des Leuchtengehäuses bezeichnet, der bei montiertem Reflektorelement diesem unmittelbar benachbart ist und der das Reflektorelement haltert, kontaktiert oder einfasst.

Auch bei dieser Erfindung ist es wiederum möglich, dass das Reflektorelement unmittelbar an einen leuchtengehäuseseitigen Aufnahmesitz eingesetzt wird und von einem gesonderten Haltekörper, Haltering oder Klemmring am Leuchtengehäuse festgelegt wird. Es kann aber auch vorgesehen sein, dass das Reflektorelement gemeinsam mit einem Haltekörper, z.B. mit einem Haltering, an dem Leuchtengehäuse festgelegt wird. Mit diesem Ausführungsbeispiel kann eine Drehpositionsmarke auch an dem Haltekörper und eine Gegendrehpositionsmarke an dem Leuchtengehäuse vorgesehen sein. Gleichermaßen ist in diesem Fall von Vorteil, wenn das Reflektorelement und der Haltekörper fest aneinander befestigbar sind oder jedenfalls nur in einer einzigen möglichen Relativdrehposition zueinander festlegbar sind.

Als Drehpositionsmarke am Reflektor kommt beispielsweise eine nutartige Ausnehmung und als Gegendrehpositionsmarke am Leuchtengehäuse kommt beispielsweise eine vorspringende Nase in Betracht, die eine zu der Nut komplementäre Form aufweist. Nut und Nase können bei Einnehmen einer ordnungsgemäßen Drehposition des Reflektorelementes relativ zu dem Reflektorgehäuse und einer durchzuführenden Axialbewegung des Reflektorelementes relativ zu dem Leuchtengehäuse in Überdeckung gebracht werden und auf diese Weise ein Einsetzen des Reflektorelementes und ein Erreichen des Aufnahmesitzes ermöglichen. Befinden sich infolge einer nicht ordnungsgemäßen Drehposition des Reflektorelementes relativ zu dem Leuchtengehäuse Drehpositionsmarke und Gegendrehpositionsmarke nicht in Überdeckung oder fluchtender Anordnung, ist das Reflektorelement bei einer Ausgestaltung der Erfindung nicht in seinen Aufnahmesitz hinein bewegbar. Stattdessen wird das Reflektorelement, beispielsweise mit seinem freien Randbereich oder mit seinem Kragen, gegen die Gegendrehpositionsmarke stoßen und eine weitere Axialbewegung des Reflektorelementes relativ zu dem Aufnahmesitz, und insbesondere das Erreichen seines Aufnahmesitzes, verhindern.

Für den Fall, dass mehrere Drehpositionsmarken oder mehrere Gegendrehpositionsmarken vorgesehen sind, kann auch eine getaktete oder schrittweise zugelassene Drehung des Reflektorelementes um gleich oder unterschiedlich große Umfangswinkelbereiche vorgesehen sein. Soll beispielsweise eine Drehung des Reflektorelementes relativ zu dem Leuchtengehäuse nur in 20°-Schritten entlang eines bestimmten Umfangswinkelbereiches von z.B. 180° vorgesehen sein, ist eine Anbringung von zehn Gegendrehpositionsmarken oder alternativ von zehn Drehpositionsmarken möglich.

Erfindungsgemäß besteht die Möglichkeit, Drehpositionsmarke und Gegendrehpositionsmarke unmittelbar am Reflektorelement und am Leuchtengehäuse anzubringen. Es ist aber auch denkbar, dass das Reflektorelement gemeinsam mit einem Klemmring oder Haltering am Leuchtengehäuse befestigt wird. In diesem Fall kann die Drehpositionsmarke auch an dem Klemmring oder Haltering und die Gegendrehpositionsmarke am Leuchtengehäuse angeordnet sein.

Gleichermaßen ist es möglich, dass die Gegendrehpositionsmarke am Klemmring und die Drehpositionsmarke am Reflektorelement angebracht ist. Bei der letzten Variante ist allerdings wiederum davon auszugehen, dass der Klemm- oder Haltering am Leuchtengehäuse befestigbar ist.

Der Erfindung bezieht sich schließlich noch auf ein Reflektorelement nach dem Oberbegriff des Anspruches 19.

Ein solches Reflektorelement ist in den eingangs erwähnten nachveröffentlichten Patentanmeldungen des Anmelders beschrieben.

Die Aufgabe der Erfindung besteht darin, das eingangs beschriebene Reflektorelement derartig weiterzubilden, dass eine komfortable und sichere Bedienung einer dieses Reflektorelementes verwendenden Leuchte möglich wird.

Die Erfindung löst diese Aufgabe mit den Merkmalen des Anspruches 19.

An dem erfindungsgemäßen Reflektorelement kann eine Drehpositionsmarke beispielsweise in Form einer mechanischen Kodiernut oder eines Kodiervorsprunges angebracht sein. Es ist auch denkbar, die Drehpositionsmarke durch ein optisch oder visuell erkennbares Element, beispielsweise durch einen Pfeil oder ein anderes Symbol, gegebenenfalls auch durch eine Herstellermarke, bereitzustellen. Beispielsweise für den Fall, dass eine Vielzahl von Reflektorelementen mit vergleichbarer oder identischer Lichtverteilungscharakteristik deckenseitig, entlang einer Wand, z.B. nebeneinander, angeordnet werden, zum Zwecke der Ausleuchtung der Wand, können diese Drehpositionsmarken jeweils zur Wand hin ausgerichtet werden. Damit wird eine besonders einfache Ausrichtung der Lichtverteilungskurve der einzelnen Leuchten relativ zur Wand möglich.

Weitere Vorteile der Erfindungen ergeben sich aus den nicht zitierten Unteransprüchen sowie aus der nachfolgenden Beschreibung der in den Figuren dargestellten Ausführungsbeispiele. Darin zeigen:
- Fig. 1: ein Reflektorelement in schematischer Draufsicht zur Verwendung in einer erfindungsgemäßen Leuchte,
- Fig. 2: in einer schematischen, perspektivischen Darstellung ein erstes Ausführungsbeispiel einer erfindungsgemäßen, deckenseitig montierten Leuchte, die ein Reflektorelement nach Fig. 1 verwendet, und die eine Gebäudefläche ausleuchtet,
- Fig. 3: in einer schematischen, teilgeschnittenen Ansicht eine Schnittdarstellung durch eine erfindungsgemäße Leuchte gemäß Fig. 2,
- Fig. 4: ein alternatives Ausführungsbeispiel einer erfindungsgemäßen Leuchte in einer Darstellung gemäß Fig. 3,
- Fig. 5: in einer Darstellung gemäß Fig. 1 ein Ausführungsbeispiel eines erfindungsgemäßen Reflektorelementes mit einer Drehpositionsmarke,
- Fig. 6: ein Ausführungsbeispiel einer erfindungsgemäßen Leuchte mit einer Gegendrehpositionsmarke in schematischer, teilgeschnittener Ansicht,
- Fig. 7: in einer schematischen, teilgeschnittenen Darstellung einen Wandungsbereich des Leuchtengehäuses der Fig. 6 etwa entlang der Schnittlinie VII - VII in Fig. 6 in einer Darstellung analog der Teilkreisdarstellung VII in Fig. 3,
- Fig. 8: ein weiteres Ausführungsbeispiel eines erfindungsgemäßen Reflektorelementes mit einer Mehrzahl äquidistant angeordneter Drehpositionsmarken, und
- Fig. 9: ein weiteres Ausführungsbeispiel eines erfindungsgemäßen Reflektorelementes mit einer 90°-Ausnehmung zur Erzeugung einer 90°-Drehbewegung.

Die Ausführungsbeispiele der erfindungsgemäßen, in ihrer Gesamtheit mit 10 bezeichneten Leuchte werden nun anhand der Figuren näher erläutert. Der Beschreibung sei vorausgeschickt, dass der Übersichtlichkeit halber gleiche oder miteinander vergleichbare Teile oder Segmente der Übersichtlichkeit halber mit gleichen Bezugszeichen, teilweise auch unter Hinzufügung kleiner Buchstaben, beschrieben sind. Dies gilt zur Vereinfachung auch für unterschiedliche Ausführungsbeispiele.

Die erfindungsgemäße Leuchte 10, wie sie beispielsweise in den Fig. 2, 3 und 4 angedeutet ist, umfasst ein Reflektorelement 11. Dieses wird zunächst unter Bezugnahme auf die Fig. 1 und 3 erläutert.

Das Reflektorelement 11 ist im Wesentlichen schalenförmig ausgebildet und weist eine um die Mittellängsachse M im Wesentlichen rotationssymmetrische äußere Bauform oder Grundform auf. Wie sich insbesondere aus der Querschnittsdarstellung nach Fig. 3 ergibt, besitzt das Reflektorelement 11 einen im Wesentlichen parabolförmigen Querschnitt, wobei der Brennpunkt der Parabel mit B bezeichnet ist. Im Bereich des freien Randes 14 ist das Reflektorelement mit einem umlaufenden und im Wesentlichen senkrecht zur Mittellängsachse M abstehenden flanschartigen Kragen 13 versehen. Im Bereich seiner Mittellängsachse M weist das Reflektorelement eine Durchstecköffnung 12 mit einem Innendurchmesser IN auf. Die Durchtrittsöffnung 12 ist im Scheitelbereich S angeordnet.

Auf seiner Innenseite 16 ist das Reflektorelement 12 mit zahlreichen Segmenten 15, 15a, 15b, 15c, 15d, 15e 15f, 15g versehen. Die Segmente sind z.B. entlang von Spalten und entlang von Reihen angeordnet. Die Spalten erstrecken sich jeweils vom freien Randbereich 14 hin in Richtung der Mittellängsachse M. Die Reihen verlaufen konzentrisch um den gedachten Kreismittelpunkt M.

Fig. 1 verdeutlicht, dass zahlreiche Segmente 15a, 15b, 15c, usw. jeweils zur Bildung einer Spalte angeordnet sind. Andere mit 15d, 15e, 15f und 15g bezeichnete Segmente gehören zu einer Reihe, die in Umfangsrichtung um die Mittellängsachse M verläuft.

Fig. 1 verdeutlicht, dass die Innenseite 16 des Reflektorelementes 11 entlang dem Umfangswinkelbereich α von ca. 120°, wie sich dem Betrachter bereits auf den ersten Blick erschließt, mit einer anderen Art von Segmenten ausgestattet ist als der übrige Bereich der Innenfläche 16 des Reflektorelementes 11. In diesem Bereich sind die Segmente enger angeordnet und weisen entsprechend kleinere Oberflächen auf.

Diese Darstellung soll lediglich beispielhaft andeuten, dass mit dem Reflektorelement 11 trotz der im Wesentlichen rotationssymmetrischen Grundform aufgrund der besonderen Ausbildung und Anordnung der einzelnen Segmente 15a, 15b, 15c, 15d, 15e, 15f, 15g eine nicht rotationssymmetrische Lichtverteilung erzielt werden soll. Dies soll nachfolgend anhand der Fig. 2 erläutert werden.

Fig. 2 zeigt in einer perspektivischen Ansicht einen Gebäuderaum mit einer an der Decke 17 befestigten erfindungsgemäßen Leuchte 10. Die Leuchte 10 ist gemäß Fig. 2 als Strahlerleuchte ausgebildet und beispielsweise um eine lotrecht zur Decke 17 verlaufende Achse A schwenkbar. Gleichermaßen kann die Leuchte 10 retativ zu einer angedeuteten Halterung 22, z. B. in Form eines Haltebügels, auch um eine senkrecht zur Papierebene der Fig. 2 verlaufen und etwa bei X bezeichnete weitere Achse schwenkbar sein. Vorzugsweise sind die Drehbewegungen der Leuchte 10 um die Achsen A und X arretierbar.

Angemerkt sei aber, dass die erfindungsgemäße Leuchte relativ zu einer Montagefläche nicht zwingend drehbar gelagert sein muss, sondern, beispielsweise im Falle eines Downlights, auch fest zu der Montagefläche oder Gebäudefläche angeordnet sein kann.

Mit der Leuchte 10 soll auf der Gebäudewand 19 eine Lichtverteilung 23 generiert werden. Alternativ ist es beispielsweise auch denkbar, dass die anderen Gebäudewände 20, 21 oder alternativ auch die Bodenfläche 18 ausgeleuchtet werden. Schließlich kann die Leuchte 10 auch bodenseitig oder wandseitig befestigt sein und beispielsweise auch eine Deckenwand oder eine andere Gebäudewand ausleuchten. Schließlich sei lediglich der Vollständigkeit halber angemerkt, dass es auf die Art oder den Ort der Befestigung der Leuchte 10 nicht ankommt.

Aufgrund der nicht rotationssymmetrischen Ausbildung oder Anordnung der Segmente 15 auf der Innenseite 16 des Reflektorelementes 11 ist die Lichtverteilung 23 nicht, wie es bei einer durchgehend glatten Innenfläche 16 eines Reflektorelementes zu erwarten wäre, homogen, sondern man erkennt, wie in Fig. 2 gestrichelt und gestrichpunktet angedeutet, nicht rotationssymmetrische Konturen. Der Einfachheit halber sei angenommen, dass unter Zuhilfenahme einer geeigneten Lichtquelle und des Reflektorelementes 11 gemäß Fig. 1 mit der Leuchte 10 eine in Fig. 2 gestrichelt angedeutete, im Wesentlichen lang gestreckt oval ausgebildete Lichtverteilungskurve 24 auf die Gebäudefläche 19 projiziert wird. Die Lichtverteilungskurve 24 soll verdeutlichen, dass der Flächenabschnitt innerhalb der Lichtverteilungskurve 24 homogen, hell ausgeleuchtet wird, wohingegen der außerhalb der gestrichelten Kurve liegende Bereich der Gebäudefläche 19 der Leuchte 10 praktisch nicht oder nicht merklich ausgeleuchtet wird.

Wie dem Betrachter der Fig. 2 ohne weiteres deutlich wird, ist die Lichtverteilungskurve 24, bezogen auf die Fig. 1, im Wesentlichen vertikal ausgerichtet. In bestimmten Anwendungsfällen kann es aber gewünscht sein, die Lichtverteilungskurve 24 derart zu drehen, dass eine in Fig. 2 gepunktet dargestellte Lichtverteilungskurve 25 auf der Gebäudefläche 19 erzielt wird. Hierzu ist das Reflektorelement 11 in dem Gehäuse 26 der Leuchte 10 beispielsweise drehbar angeordnet. Dies soll anhand der Fig. 3 und 4 nachfolgend erläutert werden.

Fig. 3 zeigt in einer sehr schematischen, teilgeschnittenen Querschnittsdarstellung exemplarisch ein. Leuchtengehäuse 26 einer erfindungsgemäßen Leuchte 10. Das Gehäuse umfasst eine Bodenwand 27 und Seitenwände 28. Das Leuchtengehäuse 26 kann beispielsweise einen im Wesentlichen kreisförmigen Querschnitt und eine hohlzylindrische Bauform aufweisen. Im Innenraum des Leuchtengehäuses 26 sind ein Lampensockel 36 und eine Lampe 35 angeordnet. Der Sockel 36 ist, was Fig. 2 nicht zeigt, fest relativ zum Gehäuse 26 montiert. Elektrische Zuleitungen 37 sind lediglich angedeutet und können die Leuchte 10 von außen mit einer Betriebsspannung und gegebenenfalls auch mit Signal- oder Ansteuerungsdaten versorgen.

Das Leuchtmittel 35 weist einen Außendurchmesser AU auf, der kleiner ist als der Innendurchmesser IN der Durchstecköffnung 12. Das leuchtende Volumen der vorzugsweise punktförmig ausgebildeten Lichtquelle 35 ist an oder nahe dem Brennpunkt B des Reflektorelementes 11 angeordnet.

Im Bereich des bezüglich Fig. 3 oberen, freien Randes des Leuchtengehäuses 26 ist ein nach innen vorspringender Flansch 29 vorgesehen. Auf dem Flansch 29 liegt der Kragen 13 des Reflektorelementes 11 auf. Das Reflektorelement ist um seine Mittelängsachse M drehbar. Die Flanschoberseite 38 kontaktiert die Kragenunterseite 39 und stellt insoweit eine Gleitfläche oder Drehlagerfläche für das Reflektorelement 11 bereit. Der Flansch 29 stellt insoweit ein Drehlager für das Reflektorelement bereit.

Im Bereich des freien Randes des Leuchtgehäuses 26 ist ein Außengewinde 31 angeordnet. Dieses kann mit einem Innengewinde 32 eines Ringkörpers 30 kooperieren. Der Ringkörper 30 weist einen Halteabschnitt 40 auf, der den Kragen 13 des Reflektorelementes übergreift. Infolge einer Verschraubung des Ringkörpers 30 durch Drehung um die Mittellängsachse M durch das Zusammenwirken seines Innengewindes 32 mit dem Außengewinde 31 des Leuchtengehäuses 26 wird die ringseitige Klemmfläche 33 fortwährend auf die flanschseitige Gegenklemmfläche 34 zu bewegt. Durch Kontaktierung von Klemmfläche 33 und Kragen 13 wird der Kragen 13 des Reflektorelementes 11 zwischen dem Ringkörper 30 und dem Flansch 29 festgeklemmt. Bei festgeklemmtem Reflektorelement 11 sind die in Fig. 3 angedeuteten Spaltabstände zwischen dem Halteabschnitt 40 und dem Kragen 13, bzw. zwischen dem Kragen 13 und dem Flansch 29, aufgehoben.

Bei gelöstem oder gelockertem Ringkörper 30 kann das Reflektorelement 11 um seine Mittelängsachse M gedreht werden. Der Halteabschnitt 40 des Ringkörpers 30 verhindert dabei bereits ein Herausfallen des Reflektorelementes 11 aus dem Leuchtengehäuse 26 heraus und sichert auf diese Weise bereits eine Vormontageposition des Reflektorelementes 11 am Leuchtengehäuse 26. Die zuletzt angestellte Betrachtung wird verständlich wenn man sich verdeutlicht, dass Fig. 3 nur eine von mehreren, unterschiedlichen möglichen Einbausituationen zeigt. Beispielsweise könnte im Falle einer deckenseitigen Montage gemäß Fig. 2 das Reflektorelement 11 aus dem Leuchtengehäuse 26 herausfallen. Dies verhindert wirksam der Halteabschnitt 40 des Ringkörpers 30. Ist nach Durchführung der Drehung des Reflektorelementes 11 die gewünschte Lichtverteilungskurve 25 auf der auszuleuchtenden Gebäudewand 19 erreicht, kann der Ringkörper 30 festgeschraubt werden und das Reflektorelement 11 auf diese Weise festgeklemmt werden. Hierdurch wird die erreichte Drehposition des Reflektorelementes 11 gesichert.

Im Falle einer gewünschten Neupositionierung muss das Ringelement 30 lediglich gelöst, das Reflektorelement 11 gedreht und das Ringelement 30 wiederum verschraubt werden.

Das Reflektorelement 11 weist einen Außendurchmesser MA auf, der zumindest geringfügig kleiner ist als der Innendurchmesser MI des Leuchtengehäuses 26. Das Reflektorelement ist insoweit, bei gelöstem Ringkörper 30, in Einsteckrichtung E in den Aufnahmesitz, der durch die Schulterfläche 34 bereitgestellt wird, einsetzbar.

Eine alternative Ausgestaltung einer erfindungsgemäßen Leuchte verdeutlicht Fig. 4: Hier ist zwischen dem Flansch 29 und dem Kragen 13 des Reflektorelementes 11 ein Federelement 41 angeordnet. Das Federelement 41 ist als Druckfeder ausgebildet und spannt den Kragen 13 des Reflektorelementes 11 mit der Flanschoberseite 38 gegen den Halteabschnitt 40 des Ringkörperelementes 30 vor. Die gestrichelte Linie 42 soll lediglich verdeutlichen, dass der Ringkörper 30 von dem übrigen Bestandteil des Gehäuses 26 lösbar ausgebildet ist. Hier ist allerdings nicht zwingend eine Verschraubung oder eine andere Befestigungsart erforderlich, die eine Verklemmung erfordert. Stattdessen kann hier beispielsweise eine beliebig ausgebildete lösbare Befestigung, z.B. nach Art einer Rastverbindung, Anwendung finden.

Schließlich ist es auch möglich, das Reflektorelement nicht in Einsteckrichtung E, wie bei dem Ausführungsbeispiel der Fig. 3 vorgesehen, sondern von der entgegengesetzten Seite her in das Leuchtengehäuse einzusetzen. Hierfür muss allerdings der Flansch 29 nach außen spreizbar oder radial verlagerbar oder lösbar befestigbar ausgebildet werden.

Die Funktionsweise der Leuchte 10 gemäß Fig. 4 ist wie folgt:

Der Reflektorelement 11 kann durch Druckausübung in Druckrichtung D entgegen der Kraft der Federn 42 geringfügig verlagert werden, so dass der Kragen 13 sich zumindest geringfügig von dem Halteabschnitt 40 entfernen kann. Anschießend kann das Reflektorelement 11 um seine Mittellängsachse M gedreht werden, bis die gewünschte Ausrichtung der Lichtverteilungskurve 25 auf der Gebäudewand 19 realisiert ist. Durch Loslassen des Reflektorelementes 11 können die Federn 42 das Reflektorelement 11 nunmehr wieder entgegen der Druckrichtung D beaufschlagen und den Kragen 13 gegen den Halteabschnitt 40 drücken. Die eingestellte Drehposition des Reflektorelementes 11 kann auf diese Weise gesichert werden und dauerhaft beibehalten werden.

Angemerkt sei, dass Fig. 4 lediglich zum Zwecke der Erläuterung zwei Federelemente 41 zeigt. Auf die Zahl der Federelemente kommt es dabei selbstverständlich nicht an. Auch können anstelle von Druckfedern oder Wendelfedern selbstverständlich auch Zugfederelemente eingesetzt werden. Schließlich kann die Federkraft auch von einem kompressiblen Material, z.B. von einer weichelastischen Gummiwulst oder einem anderen geeigneten, kompressiblen und Rückstellkräfte ausübenden Element gebildet sein.

Fig. 5 zeigt ein erfindungsgemäßes Reflektorelement 11 in einer Darstellung gemäß Fig. 1, wobei hier eine Drehpositionsmarke 43 vorgesehen ist. Diese ist nach Art einer im Querschnitt dreieckförmigen Nutausnehmung im Kragen 13 des Reflektorelementes 11 getroffen.

Fig. 6 zeigt das zugehörige Leuchtengehäuse 26 mit angedeutetem Lampensockel 36 und Leuchtmittel 35 in einer Draufsicht. Diese Ansicht ergibt sich beispielsweise, wenn man sich eine Blickrichtung des Betrachters der Fig. 3 in Einsteckrichtung E auf das Leuchtengehäuse 26 vorstellt, wobei das Reflektorelement und der Haltering 30 weggelassen sind und wobei angemerkt sein soll, dass es sich bei dem Leuchtengehäuse in Fig. 6 selbstverständlich um ein anderes Leuchtengehäuse als das der Fig. 3 handelt.

Gemäß Fig. 6 ist die Auflageschulter, die durch den radial nach innen von der Gehäusewand 28 vorspringenden Flansch 29 gebildet ist, ist in Fig. 6 schraffiert dargestellt. Die Schraffur soll lediglich eine Ansichtsfläche und keine Schnittfläche verdeutlichen.

Im unteren Bereich der Fig. 6 ist als Gegendrehpositionsmarke ein radial nach innen vorstehender Vorsprung 44 angebracht. Nach Art einer Kodiernase kann dieser mit der nutartigen Ausnehmung 43 des Reflektorelementes 11 zusammenwirken. Wird das Reflektorelement der Fig. 5 in den Innenraum des Leuchtengehäuses 26 der Fig. 6 eingesetzt, kann der ordnungsgemäße Aufnahmesitz, also die Auflageschulter 29, lediglich erreicht werden, wenn die Nut 43 und der Vorsprung 44 in Überdeckung gebracht werden. Damit ist die Umfangs-Drehposition des Reflektorelementes 11 relativ zu dem Leuchtengehäuse festgelegt bzw. klar definiert.

Zur besseren Verständlichkeit sei darauf hingewiesen, dass Fig. 7 das Ausführungsbeispiel der Fig. 6 in einer vergrößerten teilgeschnittenen Ausschnittdarstellung entlang Schnittlinie VII-VII in Fig. 6 zeigt. Diese Darstellung entspricht der des Ausführungsbeispiels der Fig. 3 bzw. des dort mit VII bezeichneten Teilkreises. Die in Fig. 3 dargestellte Außengewindeanordnung 31 und der gesonderte Ringkörper 30 sind in dem anderen Ausführungsbeispiel der Fig. 7 allerdings nicht dargstellt. Ein Gewinde oder ein Ringkörper 30 kann aber gleichermaßen bei einem Ausführungsbeispiel der Fig. 5 bis 7 vorgesehen sein.

Infolge der Ausgestaltung des Reflektorelementes 11 mit einer Drehpositionsmarke 43 und der Ausgestaltung des Leuchtengehäuses 26 mit einer Gegendrehpositionsmarke 44 ist die Einsetzbarkeit des Reflektorelementes 11 in das Leuchtengehäuse 26 lediglich in einer einzigen Drehposition möglich. Damit kann, für den Fall, dass eine bestimmte Dreh-Ausrichtung einer Lichtverteilungskurve 25 bereits vorherbestimmt ist, ein unverwechselbares Einsetzen des Reflektorelementes sicher gestellt werden.

Fig. 8 verdeutlicht bei einem zweiten Ausführungsbeispiel eines erfindungsgemäßen Reflektorelementes 11 analog zur Fig. 5, das an dem Reflektorelement 11 mehrere Drehpositionsmarken 43a, 43b, 43c, 43d, 43e, 43f, 43g vorgesehen sein können. Diese in 30°-Winkein vorgesehenen äquidistanten Drehpositionsmarken ermöglichen das Einsetzen des Reflektorelementes 11 gemäß Fig. 8 in ein Leuchtengehäuse 26 gemäß Fig. 6 in acht unterschiedlichen Drehpositionen. Fig. 8 verdeutlicht, dass der Reflektor 11 gemäß Fig. 8 entlang eines Umfangswinkelbereiches von 180° in 30°-Schritten einsetzbar ist. Die Zahl der Drehpositionsmarken 43a, 43b, 43c, 43d, 43e, 43f, 43g am Reflektorelement 11 und der Winkelabstand legen die Variabilität der Einsetzbarkeit dieses Reflektors fest. Auch kleinere oder unterschiedliche Winkelschritte sind bei Bedarf möglich.

Fig. 9 zeigt schließlich ein weiteres Ausführungsbeispiel eines Reflektors in einer Darstellung gemäß Fig. 8. Hier ist eine Drehbarkeit um einen 90°-Winkel vorgesehen. Hierzu ist eine 90°-Ausnehmung 45 in dem Kragen13 des Reflektorelementes 11 angeordnet. Das Reflektorelement 11 gemäß Fig. 9 ist in ein Leuchtengehäuse 26 gemäß Fig. 6 einsetzbar und nur entlang eines 90°-Winkelbereiches drehbar.

Die Ausnehmung 45 kann sich selbstverständlich entlang eines beliebigen Umfangswinkelbereiches erstrecken. Möglich ist auch, dass an dem Reflektorelement 11 mehrere, sich entlang eines Umfangswinkelbereiches erstreckende Aussparungen 45 vorgesehen sind, die innerhalb begrenzter Schwenkanschläge eine Drehbarkeit entlang eines bestimmten Winkels zulassen.

Aus den obigen Beschreibungen wird ersichtlich, dass die Drehpositionsmarke beispielsweise auch am Ringkörper 30 angebracht sein kann und mit einer leuchtengehäuseseitigen Gegendrehpositionsmarke 44 zusammenwirken kann. Schließlich ist es auch möglich, dass der Ringkörper 30 und das Leuchtengehäuse 26 lediglich in einer einzigen vordefinierten relativen Umfangsorientierung zueinander aneinander befestigbar sind. In diesem Fall kann vorgesehen sein, dass das Reflektorelement 11 mit einer Drehpositionsmarke und der Ringkörper 30 mit einer Gegendrehpositionsmarke versehen ist.

Zuletzt sei noch darauf hingewiesen, dass sich eine Schnittdarstellung des Reflektorelementes 11 gemäß Fig. 3 sowohl bei Betrachtung der Schnittlinie III-III in Fig. 1 als auch beispielsweise bei Betrachtung der Schnittlinie IIIa-IIIa in Fig. 1 ergeben kann. Fig. 3 bezeichnet beispielhaft drei Segmente 15a, 15b, 15c, deren zum Innenraum hingewandten Oberflächen das von dem Leuchtmittel 35 ausgesandte Licht reflektieren und auf die auszuleuchtende Gebäudefläche 19 lenken. Je nachdem wie die Oberfläche der einzelnen Segmente 15a, 15b, 15c beschaffen ist, wird das Licht unterschiedlich reflektiert. Jede Oberfläche jedes einzelnen Segmentes 15a, 15b 15c ist individuell berechnet und kann sich von der Oberfläche eines benachbarten Segmentes unterscheiden.

Angemerkt sei auch, dass Fig. 1, wie zuvor beschrieben, entlang des Umfangswinkelbereiches α eine andere Segmentanordnung als in dem übrigen Umfangswinkelbereich zeigt. Auch bei für einen Betrachter sich nicht auf den ersten Blick erschließbaren Unterschieden in den Reflektorwölbungen, also bei auf den ersten Blick einheitlicher Gestaltung der Innenseite des Reflektorelementes können die Oberflächen doch derartig unterschiedlich ausgestaltet sein, dass sich mit dem Reflektorelement eine nicht-rotationssymmetrische Lichtverteilung auf einer Gebäudefläche erzielen lässt.

Weiter sei angemerkt, dass die in den Ausführungsbeispielen der Fig. 3 und 4 vorgesehenen Halteringe oder Haltekörper 30 lösbar am Leuchtengehäuse 26 befestigbar sind und im befestigten Zustand eine Vormontageposition des Reflektorelementes 11 am Leuchtengehäuse gewährleisten. Dies ist möglich, da der Ringkörper 30 jeweils einen Halteabschnitt 40 aufweist, der das Reflektorelement axial sichert.

Schließlich sei noch angemerkt, dass eine Drehpositionsmarke 43 auch am Leuchtengehäuse und eine Gegendrehpositionsmarke 44 auch am Reflektorelement angeordnet sein können. So kann beispielsweise auch eine Ausnehmung 43 auch am Leuchtengehäuse und eine entsprechende Nase oder ein entsprechender Vorsprung 44 an dem Reflektorelement angeordnet sein.

Schließlich ist bei einem nicht dargestellten Ausführungsbeispiel vorgesehen, dass das Reflektorelement in seinem Aufnahmesitz drehbar gelagert ist. Die Drehbewegung kann unbegrenzt, d. h. um mehr als 360°, zugelassen sein oder durch Drehanschläge beschränkt sein. Bei diesem nicht dargestellten Ausführungsbeispiel sind trotz zugelassener Drehbarkeit des Reflektorelementes relativ zu seinem gehäuseseitigen Aufnahmesitz eine reflektorelementseitige Drehpositionsmarke und eine gehäuseseitige Gegendrehpositionsmarke vorgesehen. Diese können beispielsweise als rein visuell erkennbare Marken vorgesehen sein, die von einer Bedienperson in Übereinstimmung gebracht werden können, ohne die Drehbarkeit des Reflektorelementes zu verhindern.

## Patentansprüche

1. Leuchte (14) zur Ausleuchtung von Gebäudeflächen (19), umfassend ein Leuchtengehäuse (26), in dem ein schalenförmiges und hinsichtlich seiner äußeren Bauform um eine Mittellängsachse (M) im wesentlichen rotationssymmetrisch ausgebildetes Reflektorelement (11) angeordnet ist, dessen Innenseite (16) zur Erzielung einer nicht-rotationssymmetrischen Lichtverteilung auf der Gebäudefläche mit zahlreichen Segmenten (15, 15a, 15b, 15c, 15d, 15e, 15f, 15g) besetzt ist, **dadurch gekennzeichnet, dass** das Leuchtengehäuse ein Drehlager (29) für das Reflektorelement aufweist, um eine Drehung des Reflektorelementes um seine Mittellängsachse zu ermöglichen, und dass an dem Leuchtengehäuse ein Einrichtung zur Dreharretierung (30) des Reflektorelementes angeordnet ist, die eine eingestellte Drehposition des Reflektorelementes relativ zu dem Leuchtengehäuse sichert.

2. Leuchte nach Anspruch 1, **dadurch gekennzeichnet, dass** das Drehlager Schulterflächen (34) umfasst.

3. Leuchte nach Anspruch 2, **dadurch gekennzeichnet, dass** Schulterflächen (34) an wenigstens drei voneinander beabstandeten Stellen vorgesehen sind.

4. Leuchte nach einem der vorangegangenen Ansprüche, **dadurch gekennzeichnet, dass** das Reflektorelement (11) einen freien Randbereich (14) umfasst, an dem ein Kragen (13) angeordnet ist.

5. Leuchte nach einem der vorangegangenen Ansprüche, **dadurch gekennzeichnet, dass** die Einrichtung eine Klemmfläche (33) aufweist, mit der das Reflektorelement (11) gegen eine Gegenklemmfläche (34) spannbar ist.

6. Leuchte nach einem der vorangegangenen Ansprüche, **dadurch gekennzeichnet, dass** die Einrichtung wenigstens ein Federelement (41) zur Ausübung einer Spannkraft aufweist.

7. Leuchte nach den Ansprüchen 4 und 5, **dadurch gekennzeichnet, dass** bei gesicherter Drehposition des Reflektorelementes (11) der Kragen (13) zwischen der Klemmfläche (33) und der Gegenklemmfläche (34) angeordnet ist.

8. Leuchte nach einem der Ansprüche 5 bis 7, **dadurch gekennzeichnet, dass** die Klemmfläche (33) oder die Gegenklemmfläche (34) von einem lösbar mit dem Leuchtengehäuse (26) verbindbaren Element (30) bereitgestellt.

9. Leuchte nach einem der vorangegangenen Ansprüche, **dadurch gekennzeichnet, dass** die Segmente (15) jeweils eine zum Innenraum des Reflektorelementes (11) hin gewölbte Oberfläche aufweisen.

10. Leuchte nach einem der vorangegangenen Ansprüche, **dadurch gekennzeichnet, dass** in dem Innenraum des Reflektorelementes (11) eine Lampe (35) anordenbar ist.

11. Leuchte nach einem der vorangegangenen Ansprüche, **dadurch gekennzeichnet, dass** im Scheitelbereich (S) des Reflektorelementes (11) eine Durchstecköffnung (12) für die Lampe angeordnet ist.

12. Leuchte nach Anspruch 11, **dadurch gekennzeichnet, dass** die Durchstecköffnung (12) einen Innendurchmesser (IN) aufweist, der größer ist als der Außendurchmesser (AU) der Lampe (35).

13. Leuchte (10) zur Ausleuchtung von Gebäudeflächen (19), umfassend ein Leuchtengehäuse (26) mit einem Aufnahmesitz (29), in dem ein schalenförmiges und hinsichtlich seiner äußeren Bauform um eine Mittellängsachse (M) im wesentlichen rotationssymmetrisch ausgebildetes Reflektorelement (11) angeordnet ist, dessen Innenseite (16) zur Erzielung einer nicht-rotationssymmetrischen Lichtverteilung auf der Gebäudefläche mit zahlreichen Segmenten (15) besetzt ist, **dadurch gekennzeichnet, dass** das Reflektorelement (11) wenigstens eine Drehpositionsmarke (43, 43a, 43b, 43c, 43d, 43e, 43f, 43g) und der Aufnahmesitz (29) wenigstens eine Gegendrehpositionsmarke (44) aufweist, um eine definierte Drehposition des Reflektorelementes relativ zu dem Leuchtengehäuse zu erreichen.

14. Leuchte nach Anspruch 13, **dadurch gekennzeichnet, dass** das Reflektorelement (11) nur in seinen Aufnahmesitz (29) hinein bewegbar ist, wenn es relativ zu dem Leuchtengehäuse (26) eine Drehposition einnimmt, in der sich Drehpositionsmarke (43) und Gegendrehpositionsmarke (44) in fluchtender Anordnung befinden.

15. Leuchte nach Anspruch 13 oder 14, **dadurch gekennzeichnet, dass** die Drehpositionsmarke an einem freien Randbereich (14) des Reflektorelementes (11), insbesondere an einem Kragen (13) des Reflektorelementes, angeordnet ist.

16. Leuchte nach einem der Ansprüche 13 bis 15, **dadurch gekennzeichnet, dass** die Drehpositionsmarke (43) oder die Gegendrehpositionsmarke (44) von einer Nut (43) oder von einem Vorsprung (44) gebildet sind.

17. Leuchte nach einem der Ansprüche 13 bis 16, **dadurch gekennzeichnet, dass** mehrere Drehpositionsmarken (43, 43a, 43b, 43c, 43d, 43e, 43f, 43g) und/oder mehrere Gegendrehpositionsmarken (44) vorgesehen sind.

18. Leuchte nach Anspruch 17, **dadurch gekennzeichnet, dass** mehrere Drehpositionsmarken (43a, 43b, 43c, 43d, 43e, 43f, 43g) und/oder mehrere Gegendrehpositionsmarken (44) äquidistant zueinander angeordnet sind.

19. Reflektorelement (11), welches im wesentlichen schalenförmig ausgebildet und hinsichtlich seiner äußeren Bauform um eine Mittellängsachse (M) im Wesentlichen rotationssymmetrisch ausgebildet ist, mit einer Innenseite (16), auf der zur Erzielung einer nicht-rotationssymmetrischen Lichtverteilung zahlreiche Segmente 15, 15a, 15b, 15c, 15d, 15e, 15f, 15g) angeordnet sind, **dadurch gekennzeichnet, dass** im Bereich des freien Randes (14) des Reflektorelementes (11) wenigstens eine Drehpositionsmarke (43, 43a, 43b, 43c, 43d, 43e, 43f, 43g) angeordnet ist.
